# EUROPÄISCHE PATENTSCHRIFT

(11) **EP 4 046 546 B1**
(45) Veröffentlichungstag und Bekanntmachung des Hinweises auf die Patenterteilung: **21.08.2024**
(21) Anmeldenummer: 22157270.4
(22) Anmeldetag: 17.02.2022
(51) Int. Cl.: A47D 7/00

(54) **BETTVORRICHTUNG, INSBESONDERE FÜR KINDER, MIT EINEM HAUSARTIGEN AUFBAU**
BED ASSEMBLY, IN PARTICULAR FOR CHILDREN, WITH A HOUSE-LIKE STRUCTURE
LIT, EN PARTICULIER POUR ENFANTS, DOTÉ D'UNE CONSTRUCTION DE TYPE MAISON

(30) Priorität: 17.02.2021 DE 202021000592 U
(43) Veröffentlichungstag der Anmeldung: 24.08.2022
(73) Patentinhaber: PAIDI Möbel GmbH, 97840 Hafenlohr (DE)
(72) Erfinder: Röder, Josefine, 97534 Waigolshausen (DE); Agostino, Bruno, 97074 Würzburg (DE)
(74) Vertreter: Gleim Petri Patent- und Rechtsanwaltspartnerschaft mbB

(56) Entgegenhaltungen:
- AU-A4- 2021 106 755
- US-A- 1 218 102
- US-S- D 791 494

## Beschreibung

### TECHNISCHES GEBIET

Die vorliegende Erfindung betrifft eine Bettvorrichtung, insbesondere für Kinder, mit einem hausartigen Aufbau mit einer Vorderseite, Rückseite, Stirnseiten und Dachflächen mit einer Grundrahmenkonstruktion innerhalb derer eine Auflage, insbesondere ein Lattenrost, mit Matratze lagerbar ist, vertikalen Eckprofilpfosten, an die die Grundrahmenkonstruktion angeschlossen ist und die in den Eckbereichen des hausartigen Aufbaus angeordnet sind, an den Stirnseiten in der Neigung der Dachfläche verlaufenden an dem oberen Endbereich der Eckprofilpfosten angeschlossenen Dachrandprofile, einem im oberen Endbereich der Dachrandprofile angeschlossenen, in Längsrichtung verlaufenden Dachtraversenprofil, zumindest einem oder mehreren im Bereich der Vorderseite und/oder Rückseite angeschlossenen Wandpaneel/e und zumindest einem oder mehreren im Bereich der Dachfläche angeschlossenen Dachpaneel/e.

### STAND DER TECHNIK

Es sind Bettvorrichtung der eingangs genannten Art bekannt. Derartige Bettvorrichtungen werden auch Hausbetten genannt. Die dort verwendeten Verblendungen beziehungsweise Paneele werden in einfacher Art und Weise mit Holzschrauben mit dem Bettgestell verbunden. Eine Umgestaltung des Hausbettes ist entweder nicht oder mit großem Aufwand möglich. Im Falle eines aufwendigen Ausbaus von Verblendungen verbleiben unschöne oder ausgerissene Löcher im Bettgestell, die durch die Schraubverbindungen bedingt sind.

Die US 1 218 102 A als gattungsgemäßer Stand der Technik offenbart eine Bettvorrichtung, die darauf abzielt, die in dem Bett befindliche Person vor Insekten zu schützen. Hierzu werden mit einem Insektenschutzgitter überzogene Paneele eingesetzt. Im Wandbereich sind zwei über die gesamte Länge durchgehende Wandpaneele vorhanden, die untereinander über Drehscharniere miteinander verbunden sind. Unterseitig sind diese Wandpaneele ebenfalls über Drehscharniere mit einem Tragprofil verbunden, das über entsprechende Anschlusseinrichtungen an den Eckprofilen der Bettkonstruktion eingehängt werden kann. Die ebenfalls in Längsrichtung durchlaufenden Dachpaneele bestehen auch aus zwei Einheiten, die über Drehscharniere miteinander verbunden und über Drehscharniere an ein Dachtraversenprofil angeschlossen sind. Zum Einstieg in das Innere der Bettvorrichtung werden die Wandpaneele und die Dachpaneele zusammengeklappt und nach erfolgtem Einstieg werden diese wiederum ausgeklappt, so dass ein geschlossener, vollständig von Insektenschutzgitter umgebener Bettinnenraum entsteht, da auch im Seitenbereich Paneele vorhanden sind, die vollständig von einem Insektenschutzgitter bedeckt sind.

### DARSTELLUNG DER ERFINDUNG

Ausgehend von dem genannten Stand der Technik liegt der vorliegenden Erfindung die Aufgabe beziehungsweise das technische Problem zugrunde, eine Bettvorrichtung anzugeben, die wirtschaftlich hergestellt werden kann, eine verringerte Bauteileanzahl aufweist, eine hohe Flexibilität besitzt, von dem Nutzer in einfacher Art und Weise optisch umgestaltet werden kann und als System eine vielfältige Art von Hausbetten ermöglicht, wie beispielsweise ein ebenerdiges Kuschelbett, eine Liege, eine Koje, ein Spielbett oder ein Etagenbett.

Die erfindungsgemäße Bettvorrichtung ist durch die Merkmale des unabhängigen Anspruchs 1 gegeben. Vorteilhafte Ausgestaltungen und Weiterbildungen sind Gegenstand der von dem unabhängigen Anspruch 1 direkt oder indirekt abhängigen Ansprüche.

Die erfindungsgemäße Bettvorrichtung zeichnet sich demgemäß dadurch aus, dass auf der Grundrahmenkonstruktion angeschlossenen Bettseitenprofilen als Absturzsicherung vorhanden sind, ein im oberen Endbereich der Eckprofilpfosten in Längsrichtung verlaufendes, angeschlossenes Traversenprofil vorhanden ist, die Dach- und Wandpaneele Anschlusseinheiten aufweisen, die so ausgebildet sind, dass die Paneele jeweils zwischen dem Traversenprofil und Dachtraversenprofil und zwischen dem Traversenprofil und Bettseitenprofil ohne Einsatz eines Werkzeugs lösbar anschließbar sind, wobei die Dachpaneele unterseitig an das Traversenprofil und oberseitig an das Dachtraversenprofil lösbar angeschlossen sind und die Wandpaneele oberseitig an das Traversenprofil und unterseitig an das Bettseitenprofil angeschlossen sind.

Dadurch, dass die Paneele ohne Einsatz eines Werkzeugs angeschlossen und im Bedarfsfall auch wieder gelöst werden können, wird für den Nutzer eine Variabilität hinsichtlich der optischen Gestaltung zur Verfügung gestellt, die es bei den bekannten Bettvorrichtungen nicht gibt. Eine Umgestaltung der erfindungsgemäßen Bettvorrichtung ist somit äußerst einfach möglich. Des Weiteren ist eine wirtschaftliche Herstellung unterschiedlichster Modellvarianten umsetzbar.

Die einfache Entfernungsmöglichkeit der Paneele bedeutet für das Betten machen eine enorme Erleichterung, da hierfür nicht im Bett "herumgeklettert" werden muss.

Eine besonders bevorzugte konstruktive Ausgestaltung, die eine wirtschaftliche Herstellung der Bettvorrichtung als Bettsystemvorrichtung ermöglicht, zeichnet sich dadurch aus, dass das Wandpaneel und das Dachpaneel als Systembauteile gleich ausgebildet sind. Eine Verbesserung der Systemtauglichkeit wird auch durch eine weitere vorteilhafte Ausgestaltung erzielt, die sich dadurch auszeichnet, dass das Traversenprofil und das Dachtraversenprofil als Systembauteile gleich ausgebildet sind. Ebenso können in vorteilhafter Art und Weise die Eckprofilpfosten und die Dachrandprofile als Systembauteile unterschiedliche Längen aufweisen und in ihrem Profilquerschnitt jeweils gleich ausgebildet sein.

Um einen einfachen Anschluss und ein einfaches Lösen der Paneele zu gewährleisten, ist erfindungsgemäß vorgesehen, dass jeder Dach- und Wandpaneel im unteren Randbereich zumindest eine, insbesondere zwei, in Längsrichtung beabstandete, Einhängeanschlusseinheiten und im oberen Randbereich zumindest eine Drehanschlusseinheit aufweist.

Besonders vorteilhaft hinsichtlich einer einfachen Konstruktion und einer zuverlässigen Anschlusssituation zeichnet sich eine vorteilhafte Ausgestaltung dadurch aus, dass das Traversenprofil und das Dachtraversenprofil eine in Längsrichtung durchgehende Nut aufweisen.

Eine besonders bevorzugtes praktisches Ausführungsbeispiel gemäß einer ersten Variante zeichnet sich dadurch aus, dass die Einhängeanschlusseinheit bei angeschlossenem Wandpaneel den oberen Endbereich des Bettseitenprofils oder der Grundrahmenkonstruktion zumindest bereichsweise formschlüssig hinter- oder umgreift und die Drehanschlusseinheit den unteren Endbereich des Traversenprofils zumindest bereichsweise formschlüssig hinter- oder umgreift.

Eine besonders bevorzugte Ausgestaltung eines praktischen Ausführungsbeispiels bezüglich des Anschlusses der Dachpaneele zeichnet sich dadurch aus, dass die Einhängeanschlusseinheit bei angeschlossenem Dachpaneel in die Nut des Traversenprofils formschlüssig eingreift und die Drehanschlusseinheit den unteren Endrandbereich des Dachtraversenprofils zumindest bereichsweise hinter- oder umgreift.

Eine besonders vorteilhafte Ausgestaltung, die die Sicherheit erhöht, zeichnet sich dadurch aus, dass die Drehanschlusseinheit als eine 3-Wege-Verschlusseinheit ausgebildet ist, mit einer um eine Drehachse senkrecht zur Ebene des Wandpaneels oder Dachpaneel drehbare Vorsprungeinheit, derart dass zum Entnehmen oder Sichern einer Wandpaneele oder einer Dachpaneele zum Öffnen oder Arretieren drei Maßnahmen erforderlich sind, nämlich beidseitiges Drücken der 3-Wege-Verschlusseinheit bei gleichzeitigem Ziehen der Drehverschlusseinheit und dann Drehen der Drehanschlusseinheit zum Öffnen oder Arretieren des Anschlusses. Die 3-Wege-Verschlusseinheit verhindert, dass die Paneele nicht unbefugt an- oder abgebaut werden, insbesondere durch kleine Kinder, so dass diese sich nicht durch derartige versuchte Montagearbeiten verletzen können. Die 3-Wege-Verschlusseinheit stellt im Wesentlichen eine Kindersicherung dar. Um diese Kindersicherung zu überwinden, muss die 3-Wege-Verschlusseinheit seitlich mit Zeigefinger und Daumen zunächst eingedrückt werden und gleichzeitig muss dann der Drehverschluss gezogen werden. Der Drehverschluss der Drehanschlusseinheit, der durch eine Feder im Ruhezustand in eine Arretierung gedrückt wird, wird durch das seitliche Eindrücken und das gleichzeitige Ziehen aus seiner Arretierung gelöst und kann durch Drehen um 90° in die neue Position zum Sichern des Paneels an dem Bettgestell gedreht werden.

In einer weiteren vorteilhaften Ausbildung weist das Wandpaneel zumindest eine Fensterausnehmung auf und wird daher auch Fensterpaneele genannt.

Das Wand- oder Fensterpaneel wird parallel an das Bettseitenprofil und das Traversenprofil montiert. Das Dachpaneel benötigt für eine feste Verbindung die gleiche parallele Voraussetzung. Daher ist das Traversenprofil mit einer zusätzlichen Nut (Fräsung) versehen, in die die Einhängeanschlusseinheit in die Nut des Traversenprofils im montierten Zustand eingreift.

Durch die dargestellte konstruktive Ausgestaltung der Wandpaneele ist es möglich, diese von außen oder von innen an dem Bettgestell der Bettvorrichtung anzuschließen. Dies ist bei den bekannten Bettvorrichtungen nicht möglich.

Eine besonders bevorzugte Ausgestaltung zeichnet sich dadurch aus, dass die Länge des Dachpaneels und/ oder Wandpaneels $\frac{1}{n}$ der Länge der Bettvorrichtung beträgt, wobei n ≥ 2, insbesondere 4, ist.

Ein bevorzugtes praktisches Ausführungsbeispiel zeichnet sich dadurch aus, dass die Länge des Wandpaneels und/oder Dachpaneels ein Viertel der Länge der Bettvorrichtung beträgt und an der Vorderseite drei Wandpaneele, auf der Dachfläche vier Dachpaneele und auf der Rückseite vier Wandpaneele angeordnet sind. Dadurch ist Dachfläche vollständig mit Dachpaneelen abgedeckt und die Vorderseite weist einen Einstieg auf, da die drei Wandpaneele nicht die gesamte Länge der Bettvorrichtung einnehmen.

Eine weitere besonders bevorzugte Ausgestaltung der erfindungsgemäßen Bettvorrichtung zeichnet sich dadurch aus, dass die Grundrahmenkonstruktion beabstandet zum Boden an den vertikalen Eckprofilpfosten angeordnet ist, so dass es problemlos möglich ist, im Rahmen eines Systems für Bettvorrichtungen beispielsweise Kojen-Betten, Spielbetten oder Etagenbetten herzustellen.

Durch die zusätzliche Möglichkeit, Textilvorhänge oder Leitern oder Rutschen anzubringen, werden unterschiedlichste Spielnutzungsmöglichkeiten und Einstiegshilfen zur Verfügung gestellt und das optische Erscheinungsbild kann variiert werden. Des Weiteren besteht die Möglichkeit, Regale oder Rollboxen in die Bettvorrichtungen unterhalb der Grundrahmenkonstruktion zu integrieren.

Um die Optik weiter zu verbessern zeichnet sich eine vorteilhafte Weiterbildung dadurch aus, dass die Oberfläche der Paneele mit Motiven bedruckt oder beschichtet ist oder mechanisch bearbeitet, insbesondere gefräst, ist.

Weitere Ausführungsformen und Vorteile der Erfindung ergeben sich durch die in den Ansprüchen ferner aufgeführten Merkmale sowie durch die nachstehend angegebenen Ausführungsbeispiele. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen derselben werden im Folgenden anhand der in der Zeichnung dargestellten Beispiele näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematische Perspektivdarstellung eines Ausführungsbeispiels einer Bettvorrichtung, ausgebildet als Hausbett mit angeschlossenen Wandpaneelen und Dachpaneelen (Letztere gestrichelt dargestellt),
- Fig. 2: schematische Perspektivdarstellung der Bettvorrichtung gemäß Fig. 1 ohne angeschlossene Wand- und Dachpaneele,
- Fig. 3: schematische Ansicht eines Wand- und Dachpaneels mit zwei Einhängeanschlusseinheiten im unteren Randbereich und einer Drehanschlusseinheit im oberen Randbereich,
- Fig. 4: schematischer Teilquerschnitt durch die Bettvorrichtung gemäß Fig. 1 und
- Fig. 5: schematische Perspektivdarstellung eines zweiten Ausführungsbeispiels einer Bettvorrichtung, ausgebildet als Etagenbett, wobei im oberen Bereich die Bettvorrichtung gemäß Fig. 1 vorhanden ist und darunter eine weitere Bettvorrichtung angeordnet ist.

### WEGE ZUM AUSFÜHREN DER ERFINDUNG

In Fig. 1 ist ein Ausführungsbeispiel einer Bettvorrichtung 10 dargestellt, die als Hausbett bezeichnet wird, deren Zielgruppe Kinder sind.

Auf einem Boden 50 ist eine rechteckförmige Grundrahmenkonstruktion 12 angeordnet, in deren Inneren eine nicht dargestellte Auflage oder Lattenrost mit aufgelegter Matratze angeordnet ist.

Oberhalb der Grundrahmenkonstruktion 12 sind auf der Vorderseite, Rückseite und den Stirnseiten Bettseitenprofile 14 angeordnet, die als Absturzsicherung dienen, wobei das Bettseitenprofil 14 auf der Vorderseite eine geringere Länge aufweist als die Länge L der Bettvorrichtung 10.

In den Eckpunkten ist die Grundrahmenkonstruktion 12 an vertikale Eckprofilpfosten 16 angeschlossen, die in Höhenrichtung H nach oben verlaufen. Die Dachkonstruktion ist als Satteldach ausgebildet, wobei auf beiden Stirnseiten im oberen Endbereich der Eckprofilpfosten 16 entsprechend der Dachneigung gegensinnig geneigte Dachrandprofile 22 angeschlossen sind, die in Ihrem oberen Endbereich miteinander verbunden sind. Die Dachkonstruktion kann auch als Pultdach oder Flachdach oder in anderer Form ausgebildet sein.

Im oberen Endbereich der vertikalen Eckprofilpfosten 16 ist sowohl auf der Vorderseite als auch der Rückseite ein in Längsrichtung L verlaufendes Traversenprofil 18 angeschlossen. Im Endbereich eines jeden Dachrandprofils 22 ist ein in Längsrichtung L verlaufendes Dachtraversenprofil 20 angeschlossen. Die geneigten Dachfläche sind jeweils mit vier in Längsrichtung nebeneinander liegenden Dachpaneelen 24 abgedeckt, die jeweils an das Traversenprofil 18 unterseitig und an das Dachtraversenprofil 20 oberseitig angeschlossen sind. Die Art des Anschlusses wird weiter unten beschrieben.

Auf der Vorderseite sind an das Traversenprofil 18 und das Bettseitenprofil 14 drei unmittelbar in Längsrichtung nebeneinander angeordnete Wandpaneele 26 angeschlossen, deren Gesamtlänge geringer ist als die Länge L der Bettvorrichtung 10, so dass im rechten Bereich der Vorderseite ein Zugang 46 vorhanden ist. Die Rückseite ist mit vier in Längsrichtung nebeneinander liegenden Wandpaneelen 26 im Ausführungsbeispiel vollständig abgedeckt. Die Stirnseiten sind offen.

Die Dachpaneele 24 weisen eine Länge LD und eine Höhe HD auf und die Wandpaneele 26 weisen eine Höhe HW und eine Länge LW auf. Die Höhen und Längen beider Paneele 24, 26 sind identisch.

Fig. 2 zeigt in einer schematischen Perspektive die Bettvorrichtung 10 gemäß Fig. 1 ohne angeschlossene Wandpaneele 26 und Dachpaneele 24.

In Fig. 3 ist ein Wandpaneel 26 beziehungsweise Dachpaneel 24 mit der Höhe HW beziehungsweise HD und der Länge LW beziehungsweise LD in Rechteckform dargestellt. Innerhalb des Paneels 24, 26 kann eine Fensterausnehmung 34 vorhanden sein, die in Fig. 3 gestrichelt dargestellt ist.

Im unteren Randbereich des Paneels 24, 26 sind in Längsrichtung L beabstandet zwei Einhängeanschlusseinheiten 30 angeschlossen. Im oberen Randendbereich ist mittig eine Drehanschlusseinheit 32 angeschlossen, die um eine Drehachse senkrecht zur Ebene des Paneels 24, 26 arretierbar drehbar um den Drehwinkel D vorhanden ist.

Der konstruktiv einfache lösbare Anschluss eines Dachpaneels 24 und eines Wandpaneels 26 ist in Fig. 4 schematisch im Querschnitt dargestellt.

Das Wandpaneel 26 wird von außen und von oben her über die Einhängeanschlusseinheit 30 an dem oberen Randendbereich des Bettseitenprofils 14 eingehängt. Die Einhängeanschlusseinheit 30 weist im Querschnitt ein L-förmiges Profil auf mit einem nach unten weisenden Schenkel 38, so dass ein formschlüssiger Anschluss gegeben ist. Die Innenkontur des L-förmigen Querschnitts ist zumindest bereichsweise mit einer Beschichtung mit hohem Reibungskoeffizienten, zum Beispiel einer Noppenschicht, versehen, damit bei eingesetztem Wandpaneel 26 eine ungewünschte oder unbeabsichtigte Verschiebung in Längsrichtung L verhindert wird.

Oberseitig ist das Wandpaneel 16 über die Drehanschlusseinheit 32 an den unteren Endrandbereich des Traversenprofils 18 angeschlossen. Die Drehanschlusseinheit 32 weist eine Vorsprungeinheit 48 auf, die um eine Drehachse senkrecht zur Ebene des Wandpaneels 26 drehbar ist. In Fig. 4 ist die Vorsprungeinheit 48 in Verriegelungsposition dargestellt. Dabei hintergreift die Vorsprungeinheit 48 den unteren Endrandbereich des Traversenprofils 18 formschlüssig.

Die Drehanschlusseinheit 32 ist mit einer Kindersicherung versehen, die als so genannte 3-Wege-Verschlusseinheit ausgebildet ist (auch Triple-Lock genannt). Um eine Wandpaneele 26 zu entnehmen, sind beim Öffnen drei Maßnahmen erforderlich, nämlich beidseitiges Drücken des Verschlusses bei gleichzeitigem Ziehen und dann möglichem Drehen D in Öffnungsposition.

Wie bereits oben beschrieben sind die Wandpaneele 26 und Dachpaneele 24 identisch ausgebildet.

Der Anschluss des Dachpaneels 24 an das Traversenprofil 18 erfolgt über die Einhängeanschlusseinheit 30. Hierzu weist das Traversenprofil 18 eine nach innen offene entsprechend der Dachneigung geneigt verlaufende Nut 40 auf, in die der Schenkel 38 der Einhängeanschlusseinheit 30 im angeschlossenen Zustand formschlüssig eingreift. Zum Anschluss des Dachpaneels 24 an das Dachtraversenprofil 20, das identisch wie das Traversenprofil 18 ausgebildet ist, kommt die Drehanschlusseinheit 32 in Einsatz, die durch entsprechendes Drehen der Vorsprungeinheit 48 analog zum Anschluss des Wandpaneels 26 an das Traversenprofil 18 in entsprechender Verriegelungsposition gedreht wird, nachdem zuvor die Kindersicherung betätigt worden ist.

Durch die dargestellte Anschlusssituation des Anschlusses der Paneele 24, 26 über die Einhängeanschlusseinheiten 30 und die Drehanschlusseinheit 32 ist ein problemloser einfacher Anschluss und ein problemloses einfaches Lösen der Paneele an den entsprechenden Bauteilen gegeben. Des Weiteren besteht die Möglichkeit, dass das Wandpaneel 26 nicht wie in Fig. 4 dargestellt von außen sondern alternativ auch von innen an das Traversenprofil 18 und das Bettseitenprofil 14 angeschlossen werden kann, was bei den bekannten Bettvorrichtungen nicht möglich ist.

Da die erfindungsgemäße Bettvorrichtung 10 als Bettsystemvorrichtung, beispielsweise mit gleichen Wand- und Dachpaneelen 24, 26, gleichen Traversenprofilen 18 und Dachtraversenprofilen 20 und querschnittsmäßig gleichen vertikalen Eckprofilpfosten 16 und Dachrandprofilen 22 ausgebildet ist, können problemlos in wirtschaftlicher Art und Weise unterschiedliche Varianten der Bettvorrichtung umgesetzt werden, zum Beispiel Ausgestaltung der Bettvorrichtung neben der Ausführung gemäß Fig. 1 auch als Liege, Koje, Spiel- oder Etagenbett.

Die Ausbildung einer Bettvorrichtung 10.1 als Etagenbett als Hausbett ist in Fig. 5 schematisch dargestellt.

Der obere Bereich der Bettvorrichtung 10.1 entspricht im Wesentlichen der Bettvorrichtung 10 gemäß Fig. 1. Gleiche Bauteile tragen dasselbe Bezugszeichen und werden nicht nochmals erläutert.

Die vertikalen Eckprofilpfosten 16 sind nach unten hin verlängert und im unteren Endbereich der vertikalen Eckprofilpfosten 16 ist eine weitere Grundrahmenkonstruktion 42 angeordnet, innerhalb derer eine Auflage oder Lattenrost und eine Matratze angeordnet ist. An den Stirnseiten ist jeweils ein Bettseitenprofil 14 angeordnet. Gleichzeitig ist unterhalb des Zugangs 46 eine bis zum Boden 50 verlaufende Leiter 44 vorhanden.

Ein Spielbett unterscheidet sich von der Bettvorrichtung 10.1 gemäß Fig. 5 lediglich darin, dass im unteren Bereich keine Grundrahmenkonstruktion 12 vorhanden ist, so dass dieser Bereich zum Spielen für die Kinder zur Verfügung steht.

## Patentansprüche

1. Bettvorrichtung (10), insbesondere für Kinder, mit einem hausartigen Aufbau mit einer Vorderseite, Rückseite, Stirnseiten und Dachflächen mit
- einer Grundrahmenkonstruktion (12) innerhalb derer eine Auflage, insbesondere ein Lattenrost, mit Matratze lagerbar ist,
- vertikalen Eckprofilpfosten (16), an die die Grundrahmenkonstruktion (12) angeschlossen ist und die in den Eckbereichen des hausartigen Aufbaus angeordnet sind,
- an den Stirnseiten in der Neigung der Dachfläche verlaufenden an dem oberen Endbereich der Eckprofilpfosten (16) angeschlossenen Dachrandprofile (22),
- einem im oberen Endbereich der Dachrandprofile (22) angeschlossenen, in Längsrichtung (L) verlaufenden Dachtraversenprofil (20),
- zumindest einem oder mehreren im Bereich der Vorderseite und/oder Rückseite angeschlossenen Wandpaneel (26) und zumindest einem oder mehreren im Bereich der Dachfläche angeschlossenen Dachpaneel (24),
wobei
- auf der Grundrahmenkonstruktion (12) angeschlossene Bettseitenprofile (14) als Absturzsicherung vorhanden sind,
- ein im oberen Endbereich der Eckprofilpfosten (16) in Längsrichtung (L) verlaufendes, angeschlossenes Traversenprofil (18) vorhanden ist,
- die Dach- und Wandpaneele (24, 26) Anschlusseinheiten aufweisen, die so ausgebildet sind, dass die Paneele (24, 26) jeweils zwischen dem Traversenprofil (18) und Dachtraversenprofil (20) und/oder zwischen dem Traversenprofil (18) und Bettseitenprofil (14) ohne Einsatz eines Werkzeugs lösbar anschließbar sind, **dadurch gekennzeichnet, dass**
- jedes Dach- und Wandpaneel (24, 26) im unteren Randbereich zumindest eine, insbesondere zwei, in Längsrichtung (L) beabstandete, Einhängeanschlusseinheiten (30) und im oberen Randbereich zumindest eine Drehanschlusseinheit (32) aufweist.

2. Bettvorrichtung nach Anspruch 1,
- **dadurch gekennzeichnet, dass**
- das Wandpaneel (26) und das Dachpaneel (24) als Systembauteile gleich ausgebildet sind.

3. Bettvorrichtung nach Anspruch 1 oder 2,
- **dadurch gekennzeichnet, dass**
- das Traversenprofil (18) und das Dachtraversenprofil (20) als Systembauteile gleich ausgebildet sind.

4. Bettvorrichtung nach einem oder mehreren der vorstehenden Ansprüche,
- **dadurch gekennzeichnet, dass**
- der Eckprofilpfosten (16) und das Dachrandprofil (22) als Systembauteil querschnittsmäßig gleich ausgebildet sind.

5. Bettvorrichtung nach einem oder mehreren der vorstehenden Ansprüche,
- **dadurch gekennzeichnet, dass**
- das Traversenprofil (18) und das Dachtraversenprofil (20) eine in Längsrichtung durchgehende Nut (42) aufweisen.

6. Bettvorrichtung nach einem oder mehreren der vorstehenden Ansprüche,
- **dadurch gekennzeichnet, dass**
- die Einhängeanschlusseinheit (30) bei angeschlossenem Wandpaneel (26) den oberen Endbereich des Bettseitenprofils (14) oder der Grundrahmenkonstruktion (12) zumindest bereichsweise formschlüssig hinter- oder umgreift und die Drehanschlusseinheit (32) den unteren Endbereich des Traversenprofils (18) zumindest bereichsweise formschlüssig hinter- oder umgreift.

7. Bettvorrichtung nach einem oder mehreren der vorstehenden Ansprüche,
- **dadurch gekennzeichnet, dass**
- die Einhängeanschlusseinheit (30) bei angeschlossenem Dachpaneel (24) in die Nut (40) des Traversenprofils (18) formschlüssig eingreift und die Drehanschlusseinheit (32) den unteren Endrandbereich des Dachtraversenprofils (20) zumindest bereichsweise hinter- oder umgreift.

8. Bettvorrichtung nach einem oder mehreren der vorstehenden Ansprüche,
- **dadurch gekennzeichnet, dass**
- die Drehanschlusseinheit (32) eine 3-Wege-Verschlusseinheit aufweist, die die Drehanschlusseinheit (32) gegen Drehung stoppt und nur bei Aktivierung durch gleichzeitiges Drücken und Ziehen eine Drehbewegung freigibt.

9. Bettvorrichtung nach Anspruch 8,
- **dadurch gekennzeichnet, dass**
- die Verschlusseinheit eine unter Federspannung stehende Betätigungseinheit aufweist.

10. Bettvorrichtung nach einem oder mehreren der vorstehenden Ansprüche,
- **dadurch gekennzeichnet, dass**
- das Wandpaneel (26) zumindest eine Fensterausnehmung (34) aufweist.

11. Bettvorrichtung nach einem oder mehreren der vorstehenden Ansprüche,
- **dadurch gekennzeichnet, dass**
- das Wandpaneel (26) von außen oder von innen an die Bettvorrichtung angeschlossen ist.

12. Bettvorrichtung nach einem oder mehreren der vorstehenden Ansprüche,
- **dadurch gekennzeichnet, dass**
- die Länge (LD, LW) des Dachpaneels (24) und/oder Wandpaneels (26) $\frac{1}{n}$ der Länge (L) der Bettvorrichtung (10) beträgt, wobei n ≥ 2, insbesondere 4, ist.

13. Bettvorrichtung nach einem oder mehreren der vorstehenden Ansprüche,
- **dadurch gekennzeichnet, dass**
- die Länge (LW, LD) des Wandpaneels (26) und/oder Dachpaneels (24) ein Viertel der Länge der Bettvorrichtung (10) beträgt und an der Vorderseite drei Wandpaneele (26), auf der Dachfläche vier Dachpaneele (24) und auf der Rückseite vier Wandpaneele (26) angeordnet sind.

14. Bettvorrichtung nach einem oder mehreren der vorstehenden Ansprüche,
- **dadurch gekennzeichnet, dass**
- die Grundrahmenkonstruktion (12) beabstandet zum Boden (50) an den vertikalen Eckprofilpfosten (16) angeordnet ist.

## Claims

1. Bed assembly (10), in particular for children, with a house-like structure with a front side, rear side, face sides and roof surfaces with
- a base frame construction (12) within which a support, in particular a slatted frame, with a mattress can be stored,
- vertical corner profile posts (16) to which the base frame construction (12) is connected and which are arranged in the corner regions of the house-like structure,
- roof edge profiles (22) running on the face sides in the inclination of the roof surface and connected to the upper end region of the corner profile posts (16)
- a roof cross beam profile (20) connected in the upper end region of the roof edge profiles (22) and running in the longitudinal direction (L),
- at least one or more wall panels (26) connected in the region of the front side and/or rear side and at least one or more roof panels (24) connected in the region of the roof surface,
wherein
- bed side profiles (14) connected on the base frame construction (12) are present as a guardrail,
- a cross beam profile (18) connected and running in the upper end region of the corner profile posts (16) in the longitudinal direction (L) is present,
- the roof and wall panels (24, 26) have connecting units which are formed so that the panels (24, 26) can be detachably connected in each case between the cross beam profile (18) and roof cross beam profile (20) and/or between the cross beam profile (18) and bed side profile (14) without the use of a tool,
**characterized in that** each roof and wall panel (24, 26) has in the lower edge region at least one, in particular two, suspension connecting units (30) spaced apart in the longitudinal direction (L) and in the upper edge region at least one rotary connecting unit (32).

2. Bed assembly according to Claim 1,
- **characterized in that**
- the wall panel (26) and the roof panel (24) are formed identically as system components.

3. Bed assembly according to Claim 1 or 2,
- **characterized in that**
- the cross beam profile (18) and the roof cross beam profile (20) are formed identically as system components.

4. Bed assembly according to one or more of the preceding claims,
- **characterized in that**
- the corner profile post (16) and the roof edge profile (22) are formed identically in terms of cross-section as system components.

5. Bed assembly according to one or more of the preceding claims,
- **characterized in that**
- the cross beam profile (16) and the roof cross beam profile (20) have a groove (42) which is continuous in the longitudinal direction.

6. Bed assembly according to one or more of the preceding claims,
- **characterized in that**
- the suspension connecting unit (30), in the case of a connected wall panel (26), engages behind or around the upper end region of the bed side profile (14) or the base frame construction (12) at least in regions in a form-fitting manner and the rotary connecting unit (32) engages behind or around the lower end region of the cross beam profile (18) at least in regions in a form-fitting manner.

7. Bed assembly according to one or more of the preceding claims,
- **characterized in that**
- the suspension connecting unit (30), in the case of a connected roof panel (24), engages into the groove (40) of the cross beam profile (18) in a form-fitting manner and the rotary connecting unit (32) engages behind or around the lower end edge region of the cross beam profile (18) at least in regions.

8. Bed assembly according to one or more of the preceding claims,
- **characterized in that**
- the rotary connecting unit (32) has a 3-way closure unit which stops rotation of the rotary connecting unit (32) and only releases a rotational movement upon activation by simultaneous pushing and pulling.

9. Bed assembly according to Claim 8,
- **characterized in that**
- the closure unit has an actuating unit which is under spring tension.

10. Bed assembly according to one or more of the preceding claims,
- **characterized in that**
- the wall panel (26) has at least one window recess (34) .

11. Bed assembly according to one or more of the preceding claims,
- **characterized in that**
- the wall panel (26) is connected from the outside or from the inside to the bed assembly.

12. Bed assembly according to one or more of the preceding claims,
- **characterized in that**
- the length (LD, LW) of the roof panel (24) and/or wall panel (26) is $\frac{1}{n}$ of the length (L) of the bed assembly (10), wherein n ≥ 2, in particular 4.

13. Bed assembly according to one or more of the preceding claims,
- **characterized in that**
- the length (LD, LW) of the wall panel (26) and/or roof panel (24) is a quarter of the length (L) of the bed assembly (10) and three wall panels (26) are arranged on the front side, four roof panels (24) are arranged on the roof surface and four wall panels (26) are arranged on the rear side.

14. Bed assembly according to one or more of the preceding claims,
- **characterized in that**
- the base frame construction (12) is arranged spaced apart from the base (50) on the vertical corner profile posts (16).

## Revendications

1. Dispositif de lit (10), notamment pour enfants, avec une structure de type maison avec un côté avant, un côté arrière, des côtés frontaux et des surfaces de toit avec
- une construction de cadre de base (12) à l'intérieur de laquelle peut être logé un support, notamment un sommier à lattes, avec un matelas,
- des montants profilés d'angle verticaux (16), auxquels la construction de cadre de base (12) est raccordée et qui sont agencés dans les zones d'angle de la structure de type maison,
- des profilés de bordure de toit (22) raccordés à la zone d'extrémité supérieure des montants profilés d'angle (16), s'étendant sur les côtés frontaux dans l'inclinaison de la surface de toit,
- un profilé de traverse de toit (20) raccordé dans la zone d'extrémité supérieure des profilés de bordure de toit (22), s'étendant dans la direction longitudinale (L),
- au moins un ou plusieurs panneaux muraux (26) raccordés dans la zone du côté avant et/ou du côté arrière et au moins un ou plusieurs panneaux de toit (24) raccordés dans la zone de la surface du toit,
- des profilés latéraux de lit (14) raccordés sur la construction de cadre de base (12) étant présents en tant que protection contre les chutes,
- un profilé de traverse (18) raccordé, s'étendant dans la direction longitudinale (L) dans la zone d'extrémité supérieure des montants de profilé d'angle (16) étant présent,
- les panneaux de toit et muraux (24, 26) présentant des unités de raccordement qui sont configurées de telle sorte que les panneaux (24, 26) peuvent être raccordés de manière amovible respectivement entre le profilé de traverse (18) et le profilé de traverse de toit (20) et/ou entre le profilé de traverse (18) et le profilé latéral de lit (14) sans utiliser d'outil,
**caractérisé en ce que**
- chaque panneau de toit et mural (24, 26) présente dans la zone de bordure inférieure au moins une, notamment deux, unités de raccordement d'accrochage (30) espacées dans la direction longitudinale (L) et dans la zone de bordure supérieure au moins une unité de raccordement rotative (32).

2. Dispositif de lit selon la revendication 1,
- **caractérisé en ce que**
- le panneau mural (26) et le panneau de toit (24) sont configurés de la même manière en tant que composants de système.

3. Dispositif de lit selon la revendication 1 ou 2,
- **caractérisé en ce que**
- le profilé de traverse (18) et le profilé de traverse de toit (20) sont configurés de la même manière sous forme de composants de système.

4. Dispositif de lit selon une ou plusieurs des revendications précédentes,
- **caractérisé en ce que**
- le montant profilé d'angle (16) et le profilé de bordure de toit (22) sont configurés de manière identique en section transversale en tant que composants de système.

5. Dispositif de lit selon une ou plusieurs des revendications précédentes,
- **caractérisé en ce que**
- le profilé de traverse (18) et le profilé de traverse de toit (20) présentent une rainure (42) continue dans la direction longitudinale.

6. Dispositif de lit selon une ou plusieurs des revendications précédentes,
- **caractérisé en ce que**
- l'unité de raccordement d'accrochage (30), lorsque le panneau mural (26) est raccordé, s'engage par complémentarité de forme au moins par zones derrière ou autour de la zone d'extrémité supérieure du profilé latéral de lit (14) ou de la construction de cadre de base (12) et l'unité de raccordement rotative (32) s'engage par complémentarité de forme au moins par zones derrière ou autour de la zone d'extrémité inférieure du profilé de traverse (18).

7. Dispositif de lit selon une ou plusieurs des revendications précédentes,
- **caractérisé en ce que**
- l'unité de raccordement d'accrochage (30) s'engage par complémentarité de forme dans la rainure (40) du profilé de traverse (18) lorsque le panneau de toit (24) est raccordé et l'unité de raccordement rotative (32) s'engage au moins par zones derrière ou autour de la zone de bordure d'extrémité inférieure du profilé de traverse de toit (20).

8. Dispositif de lit selon une ou plusieurs des revendications précédentes,
- **caractérisé en ce que**
- l'unité de raccordement rotative (32) présente une unité de fermeture à 3 voies, l'unité de raccordement rotative (32) s'arrête contre la rotation et ne libère un mouvement de rotation que lors de l'activation par une pression et une traction simultanées.

9. Dispositif de lit selon la revendication 8,
- **caractérisé en ce que**
- l'unité de fermeture présente une unité d'actionnement sous tension de ressort.

10. Dispositif de lit selon une ou plusieurs des revendications précédentes,
- **caractérisé en ce que**
- le panneau mural (26) présente au moins un évidement de fenêtre (34).

11. Dispositif de lit selon une ou plusieurs des revendications précédentes,
- **caractérisé en ce que**
- le panneau mural (26) est raccordé au dispositif de lit depuis l'extérieur ou l'intérieur.

12. Dispositif de lit selon une ou plusieurs des revendications précédentes,
- **caractérisé en ce que**
- la longueur (LD, LW) du panneau de toit (24) et/ou du panneau mural (26) est 1/n de la longueur (L) du dispositif de lit (10), n étant ≥ 2, notamment 4.

13. Dispositif de lit selon une ou plusieurs des revendications précédentes,
- **caractérisé en ce que**
- la longueur (LW, LD) du panneau mural (26) et/ou du panneau de toit (24) est égale à un quart de la longueur du dispositif de lit (10) et trois panneaux muraux (26) sont agencés sur le côté avant, quatre panneaux de toit (24) sont agencés sur la surface de toit et quatre panneaux muraux (26) sont agencés sur le côté arrière.

14. Dispositif de lit selon une ou plusieurs des revendications précédentes,
- **caractérisé en ce que**
- la construction de cadre de base (12) est agencée à distance du sol (50) sur les montants profilés d'angle verticaux (16).
